# EUROPÄISCHE PATENTSCHRIFT

(11) **EP 2 169 144 B1**
(45) Veröffentlichungstag und Bekanntmachung des Hinweises auf die Patenterteilung: **02.11.2011**
(21) Anmeldenummer: 08016817.2
(22) Anmeldetag: 25.09.2008
(51) Int. Cl.: E04G 21/14, E04B 1/41

(54) **Transportanker für Betonfertigteile und Verfahren zur Herstellung eines solchen Transportankers**
Anchor for transporting pre-fabricated concrete pieces and method for manufacturing such an anchor
Ancrage pour transporter des produits finis en béton et procédé de fabrication d'un tel ancrage de transport

(43) Veröffentlichungstag der Anmeldung: 31.03.2010
(73) Patentinhaber: HALFEN GmbH, 40764 Langenfeld (DE)
(72) Erfinder: Fröhlich, Klaus, 75177 Pforzheim (DE); HEIDOLF Thorsten, Dr.-Ing., D-99423 Weimar (DE)
(74) Vertreter: Riedel, Peter

(56) Entgegenhaltungen:
- WO-A-2007/118287
- DE-A1- 3 930 842
- DE-A1- 10 127 870
- FR-A- 2 159 792
- US-A1- 2007 186 492

## Beschreibung

Die Erfindung betrifft einen Transportanker für Betonfertigteile der im Oberbegriff des Anspruchs 1 angegebenen Gattung sowie ein Verfahren zur Herstellung des Transportankers.

Transportanker für Betonfertigteile werden vor dem Gießen des Betons in die Schalung eingebracht, wobei der zum Anbringen eines Hebezeugs vorgesehene Abschnitt des Transportankers mit einem Aussparungskörper versehen wird, der nach dem Aushärten des Betons bzw. bei Entfernen der Schalung entnommen wird. Auf diese Weise befindet sich der zum Anbringen des Hebezeugs dienende Kopf oder Bügel innerhalb der Kontur des Betonfertigteils und steht nicht über dieses hervor. Es sind verschiedene Arten von Transportankern bekannt.

Die DE 200 09 227 U1 beschreibt einen Transportanker, der im Wesentlichen aus einem Anschlussstück und Ankerstäben besteht. Das Anschlussstück ist eine rechteckige Stahlplatte, auf deren zur Kante des Betonfertigteils weisenden Seite eine Lasche mit einer Öse ausgebildet ist. Das Anschlussstück ist an den Ankerstäben angeschweißt, die zwischen Bewehrungsmatten gehalten werden. Durch diese Konstruktion soll einem Ausbrechen des Transportankers bzw. der Verankerungselemente entgegengewirkt werden.

Aus der DE 297 06 644 U1 ist ein Transportanker für Stahlbetonfertigteile bekannt, der aus parallel zueinander verlaufenden Ankerprofilen besteht, welche einerseits zu einem Transporthaken geschlossen sind. Zwischen den parallelen Ankerprofilen erstrecken sich Querstege, die die Ankerprofile verbinden und damit die Steifigkeit des Transportankers erhöhen. Zur besseren Verankerung des Transportankers im Beton sind an den dem Transporthaken entlegenen Enden der Ankerprofile diese abgewinkelt oder umgebogen.

Aus der WO 2007/118287 A1 ist ein Transportanker für Betonfertigteile bekannt, der aus einem verformten länglichen Stahlprofil besteht. Dabei ist an einem Ende des Transportankers eine Aufnahme für ein Hebezeug ausgebildet und am anderen Ende eine Vorrichtung zur Verankerung im Betonfertigteil vorgesehen. Der Transportanker besteht aus einem Metallprofil, das zwei Schenkel umfasst und wobei zur Verankerung ein aus dem Material der Schenkel des Profils durch Stauchen geformter Fuß vorgesehen ist. Die Füße der beiden Schenkel weisen einen Abstand zueinander auf.

Aus der FR 2 159 792 A ist ein Transportanker bekannt, der aus einem metallischen Stab mit an seinen Enden angeformten tellerförmigen Erweiterungen vorgesehen ist. Der zunächst gerade Stab wird in der Mitte derart gebogen, dass zwei parallele Schenkel gebildet sind, an deren Enden sich die in einem Abstand zueinander angeordneten Erweiterungen befinden.

Der vorliegenden Erfindung liegt die Aufgabe zugrunde einen Transportanker der im Oberbegriff des Anspruchs 1 genannten Gattung zu schaffen, der einstückig ausgeführt und zur Übertragung großer Kräfte geeignet ist. Außerdem besteht die Aufgabe darin, ein Verfahren zur Herstellung eines solchen Transportankers zu schaffen.

Diese Aufgabe wird hinsichtlich des Transportankers durch die Merkmalskombination des Anspruchs 1 und hinsichtlich des Verfahrens durch die Merkmalskombination des Anspruchs 7 gelöst.

Bei der Erfindung ist es von Bedeutung, an den Schenkeln einen gemeinsamen Fuß anzuformen, und dass mindestens ein sich zwischen den Schenkeln erstreckender Zwischenabschnitt geformt ist, über die die Schenkel miteinander verbunden sind.

Gemäß einer bevorzugten Weiterbildung der Erfindung ist die Aufnahme für das Hebezeug ein die beiden Schenkel verbindender Bogen, dessen Innenradius der Aufnahme des Hebezeugs angepasst ist. Dadurch entspricht der Bogen im Wesentlichen der üblichen Form der Hebezeuge, so dass eine definierte Krafteinleitung des Transportankers in das Hebezeug gegeben ist. Darüber hinaus ist es vorteilhaft, dass das Stahlprofil im Abschnitt des Bogens verpresst ist, wobei das Stahlprofil im Bogen in radialer Richtung ein Maß aufweist, das geringer ist als der Durchmesser des Stahlprofils und im Bogen eine Breite aufweist, die größer ist als dieser Durchmesser. Dadurch hat das Stahlprofil im Abschnitt des Bogens eine Querschnittsform, bei der die Höhe des Materials geringer ist als die Breite, wobei das Verhältnis der Dicke in radialer Richtung zur Breite 1:1,23 beträgt.

Das Stahlprofil kann beispielsweise ein Rundstahl oder ein Stab mit halbkreisförmigem, ovalem oder rechteckförmigem Querschnitt sein. Vorzugsweise verlaufen die Schenkel parallel zueinander, und der Abstand zwischen den Schenkeln ist ≤ dem Durchmesser des Stahlprofils.

Außerdem ist es vorteilhaft, dass der Fuß bezogen auf eine Mittelebene des Tragankers mindestens zwei seitlich nach außen stehende Fußteile umfasst, deren Höhe zum äußeren Rand hin abnimmt. Eine solche Form des Fußes ist aus herstellungstechnischen Gründen gewählt und führt zu einer großen Fläche des Fußes und damit zu einer guten Verankerung im Beton.

Eine bevorzugte Weiterbildung des Verfahrens zur Herstellung des Transportankers besteht darin, dass das Stahlprofil in mindestens einem Abschnitt verpresst wird, wodurch ein Querschnitt mit einer Dicke und einer Breite entsteht, wobei das Stahlprofil in diesem Abschnitt so gebogen wird, dass die Dicke in radialer Richtung des Bogens verläuft.

In weiterer Ausgestaltung des Verfahrens ist vorgesehen, dass mindestens ein zweiter Abschnitt des Stahlprofils verpresst wird und das Stahlprofil in diesem Abschnitt ebenfalls zu einem zweiten Bogen geformt wird, so dass sich die Form eines Kettengliedes ergibt und an aneinander liegenden Stirnseiten des Stahlprofils eine Schweißnaht erzeugt wird. Damit ist bereits sichergestellt, dass der Fuß einstückig ausgeführt wird, was zu einer äußert hohen Festigkeit des Transportankers in diesem Bereich führt. Dabei wird gemäß einem weiteren Verfahrensmerkmal das Material des Kettengliedes im Abschnitt mit dem zweiten Bogen sowie dem angrenzenden Bereich der Schenkel durch Warmstauchen zum Fuß geformt. In weiterer Ausgestaltung des Verfahrens ist vorgesehen, dass in einer ersten Stauchstufe an den Schenkeln ein gemeinsamer Block erzeugt wird und dann das Material, bezogen auf eine Mittelebene des Transportankers, seitlich nach außen gestaucht und der Fuß erzeugt wird.

Ausführungsbeispiele der Erfindung sind nachstehend anhand der Zeichnung näher erläutert. In der Zeichnung zeigt:
- Fig. 1: einen aus einem Stahlprofil geformten Transportanker,
- Fig. 2: ein Kettenglied aus einem Rundmaterial,
- Fig. 3: in einer abgewickelten Darstellung einen Bogenbereich des Kettengliedes,
- Fig. 4: die Form des Transportankers nach einer ersten Stauchstufe,
- Fig. 5: einen Schnitt entlang der Linie V-V in Fig. 4,
- Fig. 6: die Form des Transportankers nach der Fertigstauch- stufe,
- Fig. 7: einen Schnitt entlang der Linie VII-VII in Fig. 6,
- Fig. 8: eine Ansicht in Richtung des Pfeiles VIII in Fig. 6,
- Fig. 9: den oberen Bereich des Transportankers mit Kupplung,
- Fig. 10: eine Ausführungsvariante des Kettengliedes zu Fig. 2,
- Fig. 11: eine weitere Ausführungsvariante des Kettengliedes,
- Fig. 12: die Form des aus einem Kettenglied in der Fig. 11 ge- bildeten Transportankers nach einer ersten Stauch- stufe,
- Fig. 13: die Form des Transportankers nach dem Fertigstauchen,
- Fig. 14: einen zu einem U-Stück verformten Rundstahl,
- Fig. 15: die Form des aus dem U-Stück zu fertigenden Transportankers nach einer ersten Stauchstufe,
- Fig. 16: einen Schnitt entlang der Linie XVI-XVI in Fig. 15,
- Fig. 17: die Form des Transportankers der Fig. 15 nach der Fertigstauchstufe,
- Fig. 18: einen Schnitt entlang der Linie XVIII-XVIII in Fig. 17,
- Fig. 19: einen aus einem halbrunden Stab geformten Transport- anker.

Die Fig. 1 zeigt einen Transportanker 1, der aus einem länglichen Stahlprofil besteht, nämlich einem bearbeiteten Rundstahl 2. Der Rundstahl 2 ist U-förmig und umfasst zwei Schenkel 3, 4 und einen Bogen 5, wobei der Rundstahl 2 in einem Abschnitt A1, in dem sich der Bogen 5 befindet, verpresst ist, wie später noch näher erläutert wird. An den dem Bogen 5 entlegenen Enden der Schenkel 3, 4 ist ein durch Warmstauchen des Rundstahls 2 geformter Fuß 6 vorgesehen, der einen sicheren Halt des Transportankers 1 im Beton gewährleistet. Wenn der Transportanker 1 im Betonteil eingegossen ist, befindet sich der Bogen 5 in einer Aussparung des Betons und ist für die Verbindung mit einem Hebezeug zugänglich.

Zur Herstellung des Transportankers 1 gibt es verschiedene Möglichkeiten, wobei zunächst der Rundstahl 2 im Abschnitt A1 derart verformt wird, dass der Bogen 5 entsteht. Gemäß dem Ausführungsbeispiel der Fig. 2 wird aus dem Rundstahl 2 nach Erzeugung des Bogens 5 ein Kettenglied 7 geformt, d. h. die freien Enden der Schenkel 3, 4 werden mit gegeneinander gerichteten Bögen 8, 9 versehen und an deren Stirnseiten miteinander verschweißt, so dass eine Schweißnaht 10 für die Festigkeit des Kettengliedes 7 sorgt. Auch im Bereich der Bögen 8, 9 ist in einem Abschnitt A2 das Kettenglied 7 verpresst, so dass sich die gleiche Form ergibt wie am Bogen 5.

Die Fig. 3 zeigt eine abgewickelte Darstellung des Bogens 5, woraus hervorgeht, dass im Abschnitt A1 das Stahlprofil bzw. der Rundstahl 2 vor der Anfertigung des Bogens 5 durch eine Verpressung eine geringere Dicke d aufweist als der Durchmesser D des Stahlprofils bzw. des Rundstahls 2 im Abschnitt der Schenkel 3, 4. Nach dem Verpressen des betreffenden Abschnitts A1 erfolgt das Biegen des Rundstahls 2 zur Erzeugung des Bogens 5 bzw. in gleicher Weise auch der Bögen 8 und 9.

In Fig. 4 ist die zwischenzeitliche Form des Transportankers nach einer ersten Stauchstufe dargestellt. Der Bogen 5 und der größte Teil der Länge der Schenkel 3, 4 ist unverändert zu Fig. 2, aber der in Fig. 2 untere Bereich des Kettengliedes 7 ist durch Warmstauchen zu einem Block 11 geformt. Es ist aus Fig. 4 ersichtlich, dass der Bogen 5 einen Innenradius R aufweist, der geringer ist als der Durchmesser D des Rundstahls 2 an den Schenkeln 3, 4. Der Abstand S zwischen den Schenkeln 3, 4 ist ≤ dem Durchmesser D. Die Fig. 5 zeigt einen Schnitt entlang der Linie v-v in Fig. 4.

Die Fig. 6 zeigt die Ansicht des Transportankers 1 nach der Fertigstauchstufe, und zwar in Richtung des Pfeiles VI in Fig. 4. Es ist daraus ersichtlich, dass im Bogen 5 der Rundstahl 2 eine Dicke d aufweist, die durch das Verpressen geringer ist als der Durchmesser D des Rundstahls 2 im Bereich der Schenkel 3, 4. Durch das Verpressen ist aber die Breite b des Bogens 5 größer als der Durchmesser D, so dass die Querschnittsflächen im Bogen 5 und den Schenkeln 3, 4 vom Betrag her gleich groß sind. Der Fuß 6 ist durch Warmstauchen so geformt, dass zwei im Querschnitt trapezförmige Fußteile 6', 6" symmetrisch zu einer Mittelachse M angeordnet sind, wobei die Höhe der Fußteile 6', 6" zum äußeren Rand hin abnimmt.

In Fig. 7 ist der Schnitt entlang der Linie VII-VII in Fig. 6 gezeigt, woraus die Form der Fußteile 6', 6" und somit auch des Fußes 6 in der Draufsicht erkennbar ist. Mit dem Bezugszeichen M2 ist eine Mittelebene des Transportankers angegeben und es ist ersichtlich, dass die Fußteile 6', 6" symmetrisch zu dieser Mittelebene M2 angeordnet sind. Zwischen den Schenkeln 3, 4 ist ein Zwischenabschnitt 6* des Fußes 6 angeordnet, der in die sich seitlich anschließenden Fußteile 6', 6" übergeht.

Die Fig. 8 zeigt den Transportanker 1 in einer Ansicht gemäß Pfeil VIII in Fig. 6, wobei die Bezugszeichen der jeweiligen Teile mit denjenigen der Figuren 6 und 7 übereinstimmen.

In Fig. 9 ist der obere Bereich des Transportankers 1 mit seinem Bogen 5 dargestellt, an dem eine Kupplung 12 befestigt werden kann, wobei ein entsprechend geformter Haken 13 unter den Bogen 5 bewegt werden kann, um diesen zu durchgreifen. Derartige Kupplungen 12 sind an sich bekannt.

Die Fig. 10 zeigt ein Kettenglied 14, das ebenso aus einem Rundstahl 2 gefertigt ist, wie das Kettenglied 7 in Fig. 2. Allerdings ist am Schenkel 4 des Kettengliedes 14 ein 180° Bogen 16 angeformt, der zu einer Stirnfläche des Schenkels 3 gerichtet ist, so dass eine Schweißnaht 15 unterhalb des Schenkels 3 liegt. Im Übrigen ist das Kettenglied 14 identisch mit dem Kettenglied 7 in Fig. 2.

In Fig. 11 ist eine weitere Ausführungsvariante eines Kettengliedes 17 dargestellt, wobei die Enden des Rundstahls 2 im Bereich des Schenkels 3 zusammengeführt sind und dort eine Schweißnaht 18 vorgesehen ist. Im Übrigen weist das Kettenglied 17 den oberen Bogen 5 und unteren Bogen 16 auf, die jeweils aus den verpressten Abschnitten A1 und A2 des Rundstahls 2 gebildet sind.

Die Fig. 12 zeigt die zwischenzeitliche Form des Transportankers nach einer Stauchstufe, wobei diese Darstellung derjenigen in Fig. 4 entspricht und lediglich aufgrund der Position der Schweißnaht 18 im Kettenglied 17 diese noch nach dem Warmstauchen sichtbar ist. Der Block 11 ist nach dieser ersten Stauchstufe ebenfalls gleich.

Die Fig. 13 zeigt die Ansicht des Transportankers 1 nach der Fertigstauchstufe in Richtung des Pfeiles XIII in Fig. 12, wobei der Fuß 6 ebenfalls so geformt ist, wie zu Fig. 6 beschrieben, so dass die Bezugszeichen übereinstimmen.

In Fig. 14 ist ein zu einem U-Stück 19 gebogener Rundstahl 2 gezeigt, wobei vor dem Biegen der für den Bogen 5 vorgesehene Abschnitt A1 verpresst ist, wie dies bereits zu den Figuren 2, 3 und 6 beschrieben wurde. Das U-Stück 19 umfasst daher die Schenkel 3, 4 und den Bogen 5. An den freien Enden der Schenkel 3, 4 erfolgt dann das Warmstauchen, so dass nach einer ersten Stauchstufe - wie in Fig. 15 gezeigt - ein Block 20 geformt ist, der sich aus den Teilblöcken 20', 20" zusammensetzt. Dies resultiert aus den freien Enden, die durch das Warmstauchen zu einem Block 20 verbunden werden.

In Fig. 16 ist der Schnitt entlang der Linie XVI-XVI in Fig. 15 gezeigt, wobei die Bezugszeichen für gleiche Teile mit Fig. 15 übereinstimmen.

Die Fig. 17 zeigt die Ansicht des Transportankers 1 nach der Fertigstauchstufe, und zwar in Richtung des Pfeiles XVII in Fig. 15. Es ist daraus ersichtlich, dass ein Fuß 21 geformt ist, der bezogen auf die Mittelachse M1 links und rechts trapezförmige Fußteile 21', 21" umfasst.

Aus Fig. 18, die einen Schnitt entlang der Linie XVIII-XVIII in Fig. 17 zeigt, ist ersichtlich, dass insgesamt vier Fußteile 21', 21" vorhanden sind und sich zwischen den Schenkeln 3, 4 Zwischenabschnitte 21* befinden.

Die Fig. 19 zeigt einen Transportanker 22, der aus einem bearbeiteten Stahlstab 23 als Stahlprofil mit im Wesentlichen halbkreisförmigem Querschnitt besteht. Der Stahlstab 23 ist U-förmig gestaltet mit zwei Schenkeln 24, 25 und einem Bogen 26, wobei der Abschnitt, der den Bogen 26 bildet, vor dem Biegen verpresst wird. An den anderen Enden der Schenkel 24, 25 ist durch Warmstauchen ein Fuß 27 angeformt, so wie dies zu den Figuren 4 bis 7 beschrieben ist.

## Patentansprüche

1. Transportanker (1; 22) für Betonfertigteile, bestehend aus einem verformten länglichen Stahlprofil, wobei an einem Ende des Transportankers (1; 22) eine Aufnahme für ein Hebezeug und am anderen Ende eine Vorrichtung zur Verankerung im Betonfertigteil vorgesehen sind, wobei das Stahlprofil zwei Schenkel (3, 4; 24, 25) umfasst und die Vorrichtung zur Verankerung ein aus dem Material der Schenkel (3, 4; 24, 25) des Stahlprofils durch Warmstauchen geformter Fuß (6; 21; 27) ist, der sich im Wesentlichen orthogonal zur Längsrichtung der Schenkel (3, 4; 24, 25) erstreckt, **dadurch gekennzeichnet, dass** die Enden der Schenkel (3, 4; 24, 25) durch das Warmstauchen zu einem gemeinsamen Fuß (6; 21; 27) mit mindestens einem sich zwischen den Schenkeln (3, 4; 24, 25) erstreckenden Zwischenabschnitt (6*; 21*) geformt sind.

2. Transportanker nach Anspruch 1,
**dadurch gekennzeichnet, dass** die Aufnahme für das Hebezeug ein die beiden Schenkel (3, 4; 24, 25) verbindender Bogen (5; 26) ist, dessen Innenradius (R) der Aufnahme eines Hebezeugs angepasst ist.

3. Transportanker nach Anspruch 2,
**dadurch gekennzeichnet, dass** das Stahlprofil in einem Abschnitt (A1) des Bogens (5; 26) verpresst ist, wobei das Stahlprofil im Bogen (5; 26) in radialer Richtung eine Dicke (d) aufweist, die geringer ist als der Durchmesser (D) des Stahlprofils, und das Stahlprofil im Bogen (5; 26) eine Breite (b) aufweist, die größer ist als der Durchmesser (D).

4. Transportanker nach einem der Ansprüche 1 bis 3,
**dadurch gekennzeichnet, dass** das Stahlprofil ein Rundstahl (2) oder ein Stab (23) mit halbkreisförmigem, ovalem oder rechteckförmigem Querschnitt ist.

5. Transportanker nach einem der Ansprüche 1 bis 4,
**dadurch gekennzeichnet, dass** die Schenkel (3, 4; 24, 25) parallel zueinander verlaufen und der Abstand (S) zwischen den Schenkeln (3, 4; 24, 25) ≤ dem Durchmesser (D) des Stahlprofils ist.

6. Transportanker nach einem der Ansprüche 1 bis 5,
**dadurch gekennzeichnet, dass** der Fuß bezogen auf eine Mittelebene (M2) des Tragankers (1) mindestens zwei seitlich nach außen stehende Fußteile (6', 6"; 21', 21"**)** umfasst, deren Höhe zum äußeren Rand hin abnimmt.

7. Verfahren zur Herstellung eines Transportankers nach einem der Ansprüche 1 bis 6,
**dadurch gekennzeichnet, dass** ein längliches Stahlprofil derart zu einem Bogen (5; 26) geformt wird, dass sich an den Abschnitt des Bogens zwei Schenkel (3, 4; 24, 25) anschließen, die mindestens annähernd parallel verlaufen und an dem Bogen entlegenen Enden der Schenkel (3, 4; 24, 25) durch Warmstauchen des Materials ein gemeinsamer Fuß (6; 21; 27) angeformt und mindestens ein sich zwischen den Schenkeln erstreckender Zwischenabschnitt (6*; 21*) geformt wird.

8. Verfahren nach Anspruch 7,
**dadurch gekennzeichnet, dass** das Stahlprofil in mindestens einem Abschnitt (A1) verpresst wird, wodurch ein Querschnitt mit einer Dicke (d) und einer Breite (b) entsteht und das Stahlprofil in diesem Abschnitt (A1) so gebogen wird, dass die Dicke (d) in radialer Richtung des Bogens (5) verläuft.

9. Verfahren nach Anspruch 8,
**dadurch gekennzeichnet, dass** mindestens ein zweiter Abschnitt (A2) des Stahlprofils verpresst wird und das Stahlprofil in diesem Abschnitt (A2) ebenfalls zu einem zweiten Bogen (8, 9; 16) geformt wird, so dass sich die Form eines Kettengliedes (7, 14, 17) ergibt und an aneinander liegenden Stirnseiten des Stahlprofils eine Schweißnaht (10, 15, 18) erzeugt wird.

10. Verfahren nach Anspruch 9,
**dadurch gekennzeichnet, dass** das Material des Kettengliedes (7, 14, 17) mit dem zweiten Bogen (8, 9; 16) sowie der angrenzende Bereich der Schenkel (3, 4) durch Warmstauchen zum Fuß (6; 21) geformt wird.

11. Verfahren nach einem der Ansprüche 8 bis 10,
**dadurch gekennzeichnet, dass** in einer ersten Stauchstufe an den Schenkeln (3, 4) ein gemeinsamer Block (11; 20) erzeugt wird und dann das Material bezogen auf eine Mittelebene (M2) des Transportankers seitlich nach außen gestaucht und der Fuß (6; 21) erzeugt wird.

## Claims

1. Anchor (1; 22) for transporting pre-cast concrete parts, consisting of a deformed oblong steel profile, wherein a receptacle for a lifting gear is provided at one end of the anchor (1; 22) and a device for anchoring it in the pre-cast concrete part is provided at its other end, wherein the steel profile comprises two legs (3, 4; 24, 25) and the device for anchoring is a foot (6; 21; 27) formed from the material of the legs (3, 4; 24, 25) by hot upsetting and extending substantially orthogonal to the longitudinal direction of the legs (3, 4; 24, 25),
**characterised in that** the ends of the legs (3, 4; 24, 25) are converted by hot upsetting to form a common foot (6; 21; 27) with at least one intermediate section (6*; 21*) extending between the legs (3, 4; 24, 25).

2. Transporting anchor according to claim 1,
**characterised in that** the receptacle for the lifting gear is a bow (5; 26) connecting the two legs (3, 4; 24, 25), the internal radius (R) of which is adapted to receive a lifting gear.

3. Transporting anchor according to claim 2,
**characterised in that** the steel profile is press-formed in a section (A1) of the bow (5; 26), wherein the steel profile has in the bow (5; 26) a thickness (d) in the radial direction which is less than the diameter (D) of the steel profile, and wherein the steel profile has in the bow (5; 26) a width (b) which is greater than the diameter (D).

4. Transporting anchor according to any of claims 1 to 3,
**characterised in that** the steel profile is a round bar (2) or a bar (23) having a semicircular, oval or rectangular cross-section.

5. Transporting anchor according to any of claims 1 to 4,
**characterised in that** the legs (3, 4; 24, 25) extend parallel to each other, and **in that** the distance (S) between the legs (3, 4; 24, 25) is ≤ the diameter (D) of the steel profile.

6. Transporting anchor according to any of claims 1 to 5,
**characterised in that** the foot, with respect to a central plane (M2) of the anchor (1), comprises at least two foot parts (6', 6"; 21', 21") projecting laterally outwards, the height of which decreases towards the outer edge.

7. Method for the production of a transporting anchor according to any of claims 1 to 6,
**characterised in that** an oblong steel profile is shaped to form a bow (5; 26) in such a way that the section of the bow is adjoined by two legs (3, 4; 24, 25) which extend at least approximately parallel to each other, and **in that** at the ends of the legs (3, 4; 24, 25) which are remote from the bow a common foot (6; 21; 27) is integrally formed by hot upsetting of the material and at least one intermediate section (6*; 21*) extending between the legs is formed.

8. Method according to claim 7,
**characterised in that** the steel profile is press-formed in at least one section (A1), resulting in a cross-section having a thickness (d) and a width (b), and **in that** the steel profile is bent in this section (A1) in such a way that the thickness (d) extends in the radial direction of the bow (5).

9. Method according to claim 8,
**characterised in that** at least one second section (A2) of the steel profile is press-formed, and **in that** the steel profile is in this section (A2) likewise shaped to form a second bow (8, 9; 16), so that the shape of a chain link (7, 14, 17) is produced and a weld (10, 15, 18) is produced at opposite ends of the steel profile.

10. Method according to claim 9,
**characterised in that** the material of the chain link (7, 14, 17) with the second bow (8, 9; 16) and the adjoining region of the legs (3, 4) are converted to form the foot (6; 21) by hot upsetting.

11. Method according to any of claims 8 to 10,
**characterised in that**, in a first upsetting stage, a common block (11; 20) is produced at the legs (3, 4), whereupon the material is upset laterally in the outward direction with respect to a central plane (M2) of the transporting anchor and the foot (6; 21) is produced.

## Revendications

1. Ancrage de transport (1 ; 22) pour produits finis en béton, composé d'un profilé en acier oblong déformé, étant précisé qu'il est prévu à une extrémité de l'ancrage de transport (1 ; 22) un logement pour un outil de levage, et à l'autre extrémité un dispositif pour l'ancrage dans le produit en béton, et étant précisé que le profilé en acier comprend deux branches (3, 4 ; 24, 25) et que le dispositif pour l'ancrage est constitué par un pied (6 ; 21 ; 27) qui est formé par écrasement à chaud à partir du matériau des branches (3, 4 ; 24, 25) du profilé en acier et qui est globalement orthogonal par rapport au sens longitudinal des branches (3, 4 ; 24, 25),
**caractérisé en ce que** les extrémités des branches (3, 4 ; 24, 25), grâce à l'écrasement à chaud, prennent la forme d'un pied commun (6 ; 21 ; 27) avec au moins un tronçon intermédiaire (6* ; 21*) qui s'étend entre les branches (3, 4 ; 24, 25).

2. Ancrage de transport selon la revendication 1, **caractérisé en ce que** le logement pour l'outil de levage est constitué par un arceau (5 ; 26) qui relie les deux branches (3, 4 ; 24, 25) et dont le rayon intérieur (R) est adapté au logement d'un outil de levage.

3. Ancrage de transport selon la revendication 2, **caractérisé en ce que** le profilé en acier est comprimé, dans un tronçon (A1) de l'arceau (5 ; 26), étant précisé que ledit profilé en acier présente dans l'arceau (5 ; 26), dans le sens radial, une épaisseur (d) qui est inférieure au diamètre (D) du profilé en acier, et que le profilé en acier présente dans l'arceau (5 ; 26) une largeur (b) qui est supérieure au diamètre (D).

4. Ancrage de transport selon l'une des revendications 1 à 3, **caractérisé en ce que** le profilé en acier est constitué par un rond en acier (2) ou par une barre (23) à section transversale semi-circulaire, ovale ou rectangulaire.

5. Ancrage de transport selon l'une des revendications 1 à 4, **caractérisé en ce que** les branches (3, 4 ; 24, 25) sont parallèles et l'écartement (S) entre les branches (3, 4 ; 24, 25) ≤ au diamètre (D) du profilé en acier.

6. Ancrage de transport selon l'une des revendications 1 à 5, **caractérisé en ce que** le pied, par rapport à un plan médian (M2) de l'ancrage de support (1), comprend au moins deux parties de pied (6', 6" ; 21', 21") qui sont dirigées latéralement vers l'extérieur et dont la hauteur va en diminuant vers le bord extérieur.

7. Procédé pour fabriquer un ancrage de transport selon l'une des revendications 1 à 6,
**caractérisé en ce qu'**on donne à un profilé en acier oblong la forme d'un arceau (5 ; 26) de telle sorte qu'il y ait à la suite du tronçon de l'arceau deux branches (3, 4 ; 24, 25) qui sont au moins approximativement parallèles, on rapporte par écrasement à chaud du matériau, aux extrémités des branches (3, 4 ; 24, 25) éloignées de l'arceau, un pied commun (6 ; 21 ; 27), et on forme au moins un tronçon intermédiaire (6* ; 21*) qui s'étend entre les branches.

8. Procédé selon la revendication 7, **caractérisé en ce que** le profilé en acier est comprimé dans au moins un tronçon (A1), moyennant quoi il se forme une section transversale d'une épaisseur (d) et d'une largeur (b), et le profilé en acier est courbé dans ce tronçon (A1) de telle sorte que l'épaisseur (d) s'étende dans le sens radial de l'arceau (5).

9. Procédé selon la revendication 8, **caractérisé en ce qu'**au moins un second tronçon (A2) du profilé en acier est comprimé et on donne aussi dans ce tronçon (A2) au profilé en acier la forme d'un second arceau (8, 9 ; 16), de sorte qu'on obtient la forme d'un maillon (7, 14, 17), et on réalise une soudure (10, 15, 18) sur les faces frontales du profilé en acier appliquées l'une contre l'autre.

10. Procédé selon la revendication 9, **caractérisé en ce qu'**on donne au matériau du maillon (7, 14, 17) avec le second arceau (8, 9 ; 16) ainsi qu'à la zone contiguë des branches (3, 4) la forme d'un pied (6 ; 21) par écrasement à chaud.

11. Procédé selon l'une des revendications 8 à 10, **caractérisé en ce que** lors d'une première étape d'écrasement, un bloc commun (11 ; 20) est produit sur les branches (3, 4), puis le matériau est écrasé latéralement vers l'extérieur par rapport à un plan médian (M2) de l'ancrage de transport et le pied (6 ; 21) est produit.
